# EUROPÄISCHE PATENTSCHRIFT

(11) **EP 1 050 245 B1**
(45) Veröffentlichungstag und Bekanntmachung des Hinweises auf die Patenterteilung: **14.11.2007**
(21) Anmeldenummer: 00103055.0
(22) Anmeldetag: 15.02.2000
(51) Int. Cl.: A47B 49/00

(54) **Eckschrank mit einem Beschlag für ein Fachbodenkarussell**
Corner cupboard with a mounting for a carrousel
Placard de coin avec un support pour un carrousel

(30) Priorität: 06.05.1999 DE 19920906
(43) Veröffentlichungstag der Anmeldung: 08.11.2000
(73) Patentinhaber: Vauth-Sagel Holding GmbH & Co. KG, 33034 Brakel (DE)
(72) Erfinder: Sagel, Heinrich, 33034 Brakel (DE)
(74) Vertreter: Hanewinkel, Lorenz

(56) Entgegenhaltungen:
- DE-A- 3 049 114
- DE-A- 19 518 438
- DE-U- 7 001 613
- DE-U- 29 621 698

## Beschreibung

Die Erfindung bezieht sich auf einen Eckschrank mit einem Beschlag mit mindestens einem an einer aufrechten Drehsäule drehbar gelagertes Fachbodenkarussell, mit von der Säule abgehenden Tragarmen, an welchen über Türbeschläge eine zweiflügelige Winkeltür jeweils über eine Gelenkanordnung beweglich gelagert ist, von der jeweils ein Verbindungslenker an ein gegenüber der Drehsäule annähernd radial führendes Führungsmittel angelenkt ist, das mit einem Dämpfer und mit einem radial profilierten Steuerorgan jeweils über eine Führungsrolle in einer Wirkverbindung steht, und wobei die Säule mit den Tragarmen, den Verbindungslenkern, den Türbeschlägen und den Türflügeln um die Säule und das Steuerorgan drehbar gelagert sind.

Ein älterer Beschlag ist aus der DE 30 49 114 C2 bekannt geworden, bei dem die Gelenkhalterungen von starr an den Türflügeln befestigten und an Tragarmen angelenkten Auslegerhebeln gebildet sind, an denen je ein Verbindungslenker gelenkig angreift, und wobei die beiden Verbindungslenker in einem gemeinsamen Drehpunkt gegenüber dem Steuerorgan verschiebbar sind. Zwischen den Verbindungslenkern und den Tragarmen ist jeweils eine Zugfeder angebracht.

Eine Weiterbildung des Beschlages ist der eingangs bezeichnete, der in der DE 296 21 698 U1 beschrieben ist. Dieser weist in den Gelenkvierecken und als Verbindungslenker Flachmaterialstangen auf, und der Schlitten ist sehr lang ausgeführt und umgreift U-förmig die zentrale Achse. Dementsprechend ist der radial als Pneumatikzylinder ausgebildete Dämpfer relativ lang und weist eine veränderliche Dämpfung über seinen Betätigungsweg auf. Diese Konstruktionsmerkmale führen zu einer geringen Lagestabilität und einem ungleichmäßigen Lauf der Türflügel während ihrer Ein- und Anschwenkbewegungen sowie beim Erreichen der Endstellung. Außerdem stoßen und schleifen die Türflügel beim Verdrehen im eingeschwenkten Zustand leicht an der oberen Achshalterung.

Aufgabe der Erfindung ist es, einen nach der eingangs genannten Art aufgebauten Beschlag für ein Fachbodenkarussell dahingehend zu verbessern, dass dieser Beschlag eine präzisere Führung und stabilere Lagerung zur lagestabilen Türflügel-Dreh- und -Verfahrbewegung bei vereinfachtem Aufbau hat.

Diese Aufgabe wird erfindungsgemäß dadurch gelöst, dass die Gelenkanordnung aus einem Topfgelenk mit vertikaler Achse mit ineinander steckenden Zylindern besteht und die Verbindungslenker jeweils nahe am Türbeschlag und bezüglich der Gelenkanordnung zum Stoß der beiden Türflügel hin versetzt angelenkt sind.

Die Unteransprüche beinhalten Gestaltungsmerkmale, welche vorteilhafte und förderliche Weiterbildungen der Aufgabenlösung darstellen.

Die Gelenkanordnung besteht jeweils aus einer Tragplatte, an die der Türbeschlag angewinkelt und die Zugstange angelenkt sind und mit einem Topfgelenk der zugehörige Tragarm beabstandet zum Zugstangengelenk angelenkt ist.

Das Topfgelenk ist mit zwei horizontal justierbaren Schlittenführungen versehen, an denen einerseits der Türbeschlag und andererseits der Tragarm befestigt sind. Die Justagemittel der Kreuzschlitten ermöglichen eine genaue Ausrichtung der Tür in der Horizontalen.

Weiterhin ist vorteilhaft das vertikal gerichtete Topfgelenk mit drei konzentrischen Zylindern ausgebildet, von denen der äußere mit dem einen Justageschlitten und der mittlere mit dem zweiten Justageschlitten verbunden ist. Diese beiden Zylinder bilden somit die koaxialen Schwenklagerteile der Türflügel.

Der mittlere Zylinder ist mit einer Führungsbahn versehen, die axial geneigt ist. In der Führungsbahn läuft ein Führungsstift, der sich an dem inneren Zylinder befindet, der mit weiteren radialen Fortsätzen in axialen Nuten des äußeren Zylinders drehfest und axial justierbar gehalten ist. Die Führungsbahn und der Führungsstift sind so zueinander orientiert und so ausgebildet, dass die Türen beim Öffnen durch die Verdrehung des Topfgelenkes abgesenkt und beim Schließen angehoben werden. Die Grundeinstellung in der Höhe wird durch eine zentrale Justierschraube vorgenommen, die die axiale Lage des inneren Zylinders zum äußeren festlegt.

Die Lagerteile sind vorzugsweise aus Kunststoff gespritzt; alle Zylinder und die Schlitten werden einfach ineinander bzw. in die Führungsbahnen gesteckt. Diese konzentrische Lageranordnung mit dem Justageschlitten erübrigt Justageelemente am Türbeschlag und eine Nockenanordnung auf den Lagerplatten.

Eine weitere Ausführung des Führungsmittels ist durch einen Hebel gegeben, der mit einer vertikalen Achse an einer zentralen Montageplatte angelenkt ist, die mit den Tragarmen fest verbunden ist. An dem Hebel ist die Führungsrolle drehbar gelagert, und zwar bevorzugt mit dem gleichen Längszapfen, an dem die beiden Zugstangen angelenkt sind. Die Führungsrolle und die zentrale Säule liegen jeweils nahezu in Flucht mit dem Stoß der beiden Türflügel; der Hebel ist seitlich beabstandet dazu gelagert.

An dem Hebel sind eine voreinstellbare Rückstellfeder und ein Getriebeschlitten eines Dämpfers angeordnet. Der Getriebeschlitten weist zu beiden Seiten eine unterschiedliche Mitnahmeeigenschaft auf, und das Ritzel des rotatorischen Dämpfers ist so schwimmend gelagert, dass beim Schließen der Tür eine höhere Dämpfung durch eine festere Kopplung, z.B. durch ein Ineinandergreifen einer Verzahnung, erzielt wird als beim Öffnen, wo beispielsweise nur eine Reibkopplung auftritt.

Auf den Zeichnungen 1 bis 6 sind Ausführungsbeispiele der Erfindung dargestellt, welche nachfolgend näher erläutert sind.
- Fig. 1: zeigt einen Gesamtbeschlag mit Korb und Stellboden perspektivisch;
- Fig. 2: zeigt eine Aufsicht auf den Beschlag;
- Fig. 3: zeigt eine Frontansicht zu Fig. 2;
- Fig. 4: zeigt ein Topflager mit Justageschlitten;
- Fig. 5: zeigt eine Explosionszeichnung zu Fig. 4;
- Fig. 6: zeigt alternative Führungsmittel in Unteransicht.

Fig. 1 zeigt ein Übersichtsbild. Der Beschlag ist für ein in einem Eckschrank, insbesondere Kücheneckschrank, drehbar gelagertes Fachbodenkarussell vorgesehen; dieses Fachbodenkarussell setzt sich aus einer aufrechten (lotrechten) Drehachse 1 oder Drehsäule und mindestens einem, vorzugsweise mehreren in Abstand übereinander angeordneten, mit der Achse 1 drehfest verbundenen Fachböden oder Körben mit V-förmigem Ausschnitt zusammen. Die Drehachse 1 ist unten im Schrankboden und oben in der Schrankecke drehbar gelagert. Dieser Beschlag weist in verschiedenen Höhen zwei von der Achse 1 jeweils in einer Drehebene abgehende Tragarme 3 auf, an welchen über Gelenkanordnungen 4 eine zweiflügelige Winkeltür beweglich gelagert ist, deren Flügel 5 von je einem Gelenkviereck 4 ausgehend mit einem Verbindungslenker 7 zu einem achsseitigen Steuerorgan 6 beweglich gekoppelt sind, das so radial profiliert ist, dass die Türflügel 5 beim Öffnen und Schließen der Winkeltür 5 eine spiegelbildliche Ein- und Ausklappbewegung mit überlagerter Ein- und Ausfahrbewegung ausführen. Die Achse 1 mit den Tragarmen 3, den Verbindungslenkern 7, den Gelenken 4 und den Türflügeln 5 sind um das Steuerorgan 6 drehbar. Die Säule 1 erstreckt sich über einen kreuzförmigen Deckenbeschlag BK bis zu einem Bodenbeschlag 6, der gleichzeitig als eine profilierte Steuerscheibe ausgebildet ist. An der Achse 1 ist beispielhaft im oberen Bereich ein Drahtkorb K befestigt, unter dem sich Tragarme erstrecken, welche in lageeinstellbaren Türbeschlägen 9 enden. Im unteren Bereich ist an der Achse 1 eine Stellplatte SP auf Tragarmen befestigt, welche jeweils ebenfalls mit einem Türbeschlag 9 verbunden sind. Die Befestigung der Beschläge 9 geschieht über Gelenkvierecke 4. Jeweils zwei der Beschläge 9 befinden sich übereinander und dienen der Befestigung eines Türflügels.

Fig. 2 zeigt die Türlenkung in Aufsicht. Von diesen Anlenkungen sind jeweils zwei beabstandet übereinander an der zentralen Säule 1 und den beiden Türflügeln 5 angeordnet. Die Tragarme 3 sind einerseits an einer zentrale Montageplatte 20 befestigt und andererseits jeweils über einen ersten horizontalen Justageschlitten I1, mit einem Topfgelenk (T) verbunden, das über einen zweiten horizontalen Justageschlitten I2 an einem Türbeschlag 9 die Tür 5 trägt. Die Achse A des Topfgelenks verläuft mittig senkrecht/vertikal durch die Justageschlitten I1, I2, und ein weiteres Gelenk 70 eines Verbindungslenkers 7 befindet sich zur Tür 5 und zur Beschlagmitte hin versetzt an dem zweiten Justageschlitten I2; somit ist dort eine Mehrgelenkanordnung 4* hergestellt. Die beiden Verbindungslenker 7 sind entweder mit einer Schlittenführung 8 wie in Fig. 5 oder, wie in Fig. 6 gezeigt, mit einem Hebel und weiteren Führungsmitteln verbunden.

Fig. 3 zeigt eine Frontansicht zu Fig. 2. Von der zentralen Säule 1 erstrecken sich die Tragarme 3 zu der Mehrgelenkanordnung 4*. An dieser ist jeweils ein Topfgelenk T angeordnet, in dem der Türbeschlag 9 mit dem Tragarm 3 verschwenkbar gehalten ist. An dem Türbeschlag 9 ist im Gelenk 70 der Verbindungslenker 7 angelenkt, der abgekröpft unter die Montageplatte 20 verläuft, wo er mit dem Schlitten 8 oder dgl. Führungsmitteln verbunden ist, die in den hier nicht gezeigten unteren Führungskranz eingreifen.

Einzelheiten des zusammengebauten Topfgelenkes T zeigt Fig. 4. Der Türbeschlag 9 setzt sich horizontal abgewinkelt in einem ersten Justageschlitten I1 fort, der in den ersten Führungsschlitten F 1 in die Richtung X parallel zum Türbeschlag 9 verschieblich gehalten und darin in einem Schlitz mit dem Kopf K1 einer ersten Justageschraube S1 lagefixiert ist.

Der erste Führungsschlitten F1 ist mit einem ersten Lagerzylinder Z1 verbunden, der in einem zweiten Lagerzylinder Z2 gelagert ist, an dem sich ein zweiter Führungsschlitten F2 befindet, in dem ein zweiter Justageschlitten I2 in einer Richtung Y etwa senkrecht zum Türbeschlag 9 horizontal verschieblich ist. Die Lage des zweiten Justageschlittens I2 zum zweiten Führungsschlitten F2 ist in einem Schlitz mit dem Kopf K2 einer zweiten Justageschraube S2 festgelegt. Am zweiten Justageschlitten I2 ist der Tragarm 3 an einem Flansch 30 befestigt.

In dem Topfgelenk T sind, wie Explosionszeichnung Fig. 5 zeigt, weitere Funktionen verwirklicht. Im Inneren des Lagerzylinders Z1 ist ein Zentralzylinder Z3 in gleitender Passung eingebracht, der unten axial auf einer dritten Justierschraube S3 abgestützt ist und andererseits mit einem unten umlaufenden Kragen K und/oder mindestens einem Führungsstift FS den umgebenden Zylinder Z1 untenendig bzw. je in einer zugehörigen axial geneigten Führungsbahn FB axial stützt und beim Verdrehen der Zylinder Z1; Z2, Z3 zueinander axial führt. Der Zentralzylinder Z3 ist deshalb beispielsweise mit seitlichen Fortsätzen FD in entsprechenden, nicht sichtbaren, inneren axialen Nuten des äußeren Lagerzylinders Z2 drehbar gehalten.

Alle Bauteile des Topfgelenkes T sind, abgesehen von den drei einzudrehenden Justierschrauben S1 - S3 ineinander steckbar und ohne Werkzeug zu montieren.

Eine Tür lässt sich vor dem Einbau mit zwei Türbeschlägen 9 versehen, deren Justageschlitten I1 jeweils in den inneren Lagerzylinder Z1 eingeschoben und mit der Justageschraube S1 festgelegt wird. Andererseits werden an den Tragarmen jeweils die übrigen Teile des Topflagers angebracht, und dann kann die Tür mit dem Lagerzylinder Z1 bei weit geöffneter Türstellung eingehängt werden, wobei die Führungsstifte FS durch die axialen Führungsbahnabschnitte FA in die geneigte Führungsbahn FB eintreten.

Durch seine relativ großen Führungsflächen an den inneren und äußeren Zylinderflächen der Lagerzylinder S1 - S3 ist eine hohe Stabilität in allen Richtungen gewährleistet. Die Kunststofflagerteile weisen geringe Reibung auf und praktisch keinen Verschleiß. Sie sind spritztechnisch einfach herzustellen und sind ein vierfaches Wiederholteil.

Die Türjustage ist durch die Justierbarkeit im oberen und im unteren Topflager in allen Richtungen und Neigungen sehr einfach zu bewerkstelligen. Die Höhejustage in beiden Topflagern ist redundant, sie erbringt jedoch eine gleichmäßige Lastverteilung auf beide Höhenführungsbahnen FB in den beiden Topflagern eines Türflügels. Vorzugsweise sind in jedem Topflager je um 180° versetzt je eine Führungsbahn angeordnet. Die axiale Zwangsführung der Tür beim Öffnen und beim Schließen wird durch die beiden Flanken der schlitzartigen Führungsbahn in Verbindung mit dem lose dahinein passenden Stift FS erreicht.

Fig. 6 zeigt eine weitere vorteilhafte Anordnung der Drehführung zum hier nicht dargestellten Bodenkranz. An der Tragplatte 20* ist außermittig zur BeschlagSymmetrieachse SA als annähernd radiales Führungsmittel ein Lenkhebel 8* angelenkt, der etwa in der Lage der Symmetrieachse SA die Führungsrolle 2 an einer vertikalen Drehachse trägt, mit der auch die Verbindungslenker 7 angelenkt sind. Die Führungskräfte werden somit unmittelbar durch die Verbindungslenker 7 von den Türbeschlägen auf die Führungsrolle 2 übertragen und umgekehrt. Die Länge des Lenkhebelabschnittes 8*, der die Kreisbahn der Lenkrolle 2 bestimmt, im Verhältnis zur viel geringeren Auslenkung derselben in der Führungskranzprofilierung erbringt eine annähernd radiale Bewegung der Lenkrolle 2 in Bezug auf die Säule 1.

Vorteilhaft greifen direkt an dem Lenkhebel 8* eine Rückstellfeder F und ein Getriebe eines Dämpfers D an, der als rotatorischer Geldämpfer ausgebildet ist. Die Feder F ist durch eine Spannschraube SP auf eine geeignete Türrückführkraft einstellbar.

Der Dämpfer D ist auf seiner Achse mit einem Ritzel R bestückt und in einen Dämpfereinsatz DE in einer Dämpferführung DF verschieblich gehalten, in der außerdem ein Schlitten DS geführt ist, der mit dem Lenkhebel 8* in Verbindung steht. Der Dämpferschlitten DS ist mit zwei gegenüberliegenden unterschiedlich ausgebildeten Flächen FZ, FR versehen, zwischen denen das Ritzel R angeordnet ist. Die eine Fläche FZ ist mit einer Zahnung versehen, in die das Ritzel R eingreift, wenn die Schließbewegung der Tür stattfindet. Die zum Schlitten DS schräg angeordnete Dämpferführung DF drückt dabei das Ritzel R in die Zahnung und drückt es bei der umgekehrten Bewegung heraus, so dass es an der anderen Fläche FR, die eine Reibfläche oder dgl. ist, entsprechend gehemmt langsam rotierend umläuft. Erst im Endbereich dieser Reibfläche FR, den das Ritzel R bei nahezu voll geöffneten Türen erreicht, trifft es auf eine Nocke N, durch die das Ritzel mit dem Dämpfereinsatz DE wieder in die Zahnung auf der anderen Seite gedrückt wird, wodurch die volle Dämpfungswirkung wieder einsetzt und die Türen am Ende des Öffnungsvorganges gebremst werden.

## Patentansprüche

1. Eckschrank mit einem Beschlag mit mindestens einem an einer aufrechten Drehsäule (1) drehbar gelagerten Fachbodenkarussell, mit von der Säule (1) abgehenden Tragarmen (3), an welchen über Türbeschläge (9) eine zweiflügelige Winkeltür (5) jeweils über eine Gelenkanordnung (4, 4*) beweglich gelagert ist, von der jeweils ein Verbindungslenker (7) an ein gegenüber der Drehsäule (1) annähernd radial führendes Führungsmittel (8, 8*) angelenkt ist, das mit einem Dämpfer (D) und mit einem radial profilierten Steuerorgan (6) jeweils über eine Führungsrolle (2) in einer Wirkverbindung steht, und wobei die Säule (1) mit den Tragarmen (3), den Verbindungslenkern (7), den Türbeschlägen (9) und den Türflügeln (5) um die Säule (1) und das Steuerorgan (6) drehbar gelagert sind,
**dadurch gekennzeichnet, dass** die Gelenkanordnung (4, 4*) aus einem Topfgelenk (T) mit vertikaler Achse (A) mit ineinander steckenden Zylindern (Z1 - Z3) besteht und die Verbindungslenker (7) jeweils nahe am Türbeschlag (9) und bezüglich der Gelenkanordnung (4, 4*) zum Stoß der beiden Türflügel (5) hin versetzt angelenkt sind.

2. Eckschrank nach Anspruch 1, **dadurch gekennzeichnet, dass** das Topfgelenk (T) aus einem ersten Zylinder (Z1) besteht, der einen ersten Führungsschlitten (F1) trägt, in dem ein erster Justageschlitten (I1) in einer ersten Richtung (X) horizontal verschieblich gelagert ist, der angewinkelt den Türbeschlag (9) trägt, und aus einem zweiten Zylinder (Z2) besteht, der einen zweiten Führungsschlitten (F2) trägt, in dem ein zweiter Justageschlitten (12) in einer zweiten Richtung (Y) verschieblich gelagert ist, der mit dem zugehörigen Tragarm (3) verbunden ist.

3. Eckschrank nach Anspruch 2, **dadurch gekennzeichnet, dass** das Topfgelenk (T) einen dritten koaxialen Zylinder (Z3) umfasst, der axial in dem zweiten Zylinder (Z2) abgestützt und drehfest gehalten ist und mit radialen Führungsmitteln (FS) den ersten Zylinder in einer daran befindlichen axial geneigten Führungsbahn (FB) trägt.

4. Eckschrank nach einem der Ansprüche 2 oder 3, **dadurch gekennzeichnet, dass** der erste und/oder dritte Zylinder (Z1, Z3) mit einer Justageschraube (S3) axial justierbar zum zweiten Zylinder (Z2) gelagert ist/sind.

5. Eckschrank nach Anspruch 2, **dadurch gekennzeichnet, dass** die Justageschlitten (I1, I2) jeweils in einer Schlitzausnehmung mittels eines Kopfes (K1, K2) einer Justageschraube (S1, S2) lagefixiert sind, die in den zugehörigen Führungsschlitten (F1, F2) eingeschraubt zu verstellen ist.

6. Eckschrank nach einem der vorstehenden Ansprüche, **dadurch gekennzeichnet, dass** das radiale Führungsmittel (8) ein Schlitten ist, der von der Tür (5) aus gesehen hinter der Säule (1) angeordnet ist und die Führungsrolle (2) trägt.

7. Eckschrank nach einem der Ansprüche 1 bis 6, **dadurch gekennzeichnet, dass** das annähernd radiale Führungsmittel (8*) ein Lenkerhebel ist, der seitlich beabstandet zu einer Beschlagsymmetrieachse (SA) an einer säulenfesten Montageplatte (20*) angelenkt ist und die Führungsrolle (2) sowie die Anlenkungen der Verbindungslenker (7) etwa auf der Symmetrieachse (SA) trägt.

8. Eckschrank nach einem der vorstehenden Ansprüche, **dadurch gekennzeichnet, dass** der Dämpfer (D) rotatorisch angetrieben und mit einem Gel gefüllt ist.

9. Eckschrank nach Anspruch 8, **dadurch gekennzeichnet, dass** der Dämpfer (D) ein Ritzel (R) trägt, das in einer linearen Zahnung kämmt, die mit dem Schlitten (8) oder dem Lenkerhebel (8*) relativ zu dem Ritzel (R) ineinander kämmend verschiebbar ist.

10. Eckschrank nach Anspruch 9, **dadurch gekennzeichnet, dass** das Ritzel (R) schräg zu der Zahnung (FZ) eines Dämpferschlittens (DS) verschieblich gelagert ist, so dass es bei einer Türschließbewegung kämmt und bei einer Türöffnungsbewegung außer Eingriff gedrückt wird.

11. Eckschrank nach Anspruch 10, **dadurch gekennzeichnet, dass** gegenüberliegend zur linearen Zahnung (FZ) eine Reibfläche (FR) angeordnet ist, die das Ritzel (R) bei der Türöffnungsbewegung tangiert und die nahe einer Tür-Auf-Position des Ritzels (R) eine Nocke (N) trägt, die dieses in die Zahneingriffsstellung zurückschiebt.

12. Eckschrank nach Anspruch 1, **dadurch gekennzeichnet, dass** die Zylinder (Z1-Z3) des Topfgelenkes aus Kunststoff bestehen.

## Claims

1. Corner cupboard with a mounting with at least one carrousel, pivoted at an rotatable upright column (1), with support arms (3) extending from the column (1), a double-leaf angled door (5) being mounted at said support arms by means of door mountings (9) which is movable by means of respectively one joint arrangement (4, 4*), from which respectively one connecting handle-bar (7) is linked to a guidance means (8, 8*) leading in an orientation nearly radial to the rotatable column (1), said guidance means being in a working connection with an absorber (D) and with a radially moulded control element unit (6),these connections being established by one guide roller (2) each, and whereby the column (1) with the support arms (3), the connecting handle-bars (7), the door mountings (9) and the door leafs (5) are pivoted, turning around the column (1), and the control element unit (6),
**characterized in that** the joint arrangement (4, 4*) consists of a homokinetic joint (T) with a vertical axle (A) with nested cylinders (Z1 - Z3), and the connecting handle-bars (7) are each linked close to the door mounting (9) and, in relation to the joint arrangement (4, 4*), in an alternating position towards the joint of the two door leafs (5).

2. Corner cupboard according to claim 1, **characterized in that** the homokinetic joint (T) consists of a first coaxial cylinder (Z1), carrying a first guidance carriage (F1), in which a first adjustment carriage (I1) is supported, horizontally movable in a first direction (X), said adjustment carriage carrying the door mounting (9) at an angle, and consists of a second cylinder (Z2), carrying a second guidance carriage (F2), in which a second adjustment carriage (12) is supported, movable in a second direction (Y), said adjustment carriage being connected with the respective support arm (3).

3. Corner cupboard according to claim 2, **characterized in that** the homokinetic joint (T) embraces a third coaxial cylinder (Z3), which is supported axially and held in a torque-proof manner in the second cylinder (Z2), and which carries the first cylinder by radial guidance means (FS) in an axially inclined guide track (FB), connected to said guidance means.

4. Corner cupboard according to one of the claims 2 or 3, **characterized in that** the first and/or third cylinder (Z1, Z3) is/are supported in such a way that its/their axial position in relation to the second cylinder (Z2) can be adjusted by an adjustment screw (S3).

5. Corner cupboard according to claim 2, **characterized in that** the adjustment carriages (I1, I2) are respectively fixed at their position by means of a head (K1, K2) of an adjustment screw (S1, S2) in a slot notch, said adjustment screw being adjustably screwed into the respective guidance carriage (F1, F2).

6. Corner cupboard according to one of the preceding claims, **characterized in that** the radial guidance means (8) is a carriage, which is arranged behind the column (1), if looked at from the door (5), and which carries the guide roller (2).

7. Corner cupboard according to one of the claims 1 to 6, **characterized in that** the nearly radial guidance means (8*) is a handle-bar, which is linked to a mounting plate (20*) fixed at the column, with a lateral spacing to a mounting symmetry axis (SA), said handle-bar carrying the guide roller (2) as well the linkages of the connecting handle-bars (7) approximately on the symmetry axis (SA).

8. Corner cupboard according to one of the preceding claims, **characterized in that** the absorber (D) is propelled rotatorily and filled with a gel.

9. Corner cupboard according to claim 8, **characterized in that** the absorber (D) carries a pinion (R), which combs with linear teeth, which are interlocking with the carriage (8) or the handle-bar (8*), this assembly being movable in relation to the pinion (R).

10. Corner cupboard according to claim 9, **characterized in that** the pinion (R) is movably supported at an angle towards the teeth (FZ) of an absorber carriage (DS), thereby combing during a door-closing movement, and being pressed out of gear during a door-opening movement.

11. Corner cupboard according to claim 10, **characterized in that** a fricative surface (FR) is installed opposite of the linear teeth (FZ), which affects the pinion (R) during the door-opening movement, and which carries a cam (N) close to a door-open position of the pinion (R), which pushes the pinion back to the meshing position.

12. Corner cupboard according to claim 1, **characterized in that** the cylinders (Z1 - Z3) of the homokinetic joint consist of plastic material.

## Revendications

1. Placard de coin avec un support avec au moins un carrousel pivotant sur une colonne rotative debout (1), avec des bras porteurs (3) sortants de la colonne (1), une porte angulaire à deux battants (5) étant fixée auxdits bras porteurs par des supports de porte (9), dont chacun coulisse par un assemblage articulé (4, 4*), dont respectivement un guidon de jonction (7) est lié à un moyen de guidage (8, 8*) guidant presque radialement par rapport a la colonne rotative (1), ledit moyen de guidage étant dans un assemblage actif avec un amortisseur (D) et avec un organe de commande radialement profilé (6), par l'intermédiaire de respectivement un rouleau de guidage (2), et la colonne (1) avec les bras porteurs (3), les guidons de jonction (7), les supports de porte (9) et les battants de porte (5) pivotant, tournant autour de la colonne (1) et l'organe de commande (6),
**caractérisé en ce que** l'assemblage articulé (4, 4*) se compose d'un joint homocinétique (T) avec un axe vertical (A) avec des cylindres nichés (Z1 - Z3), et que les guidons de jonction (7) sont chacun attachés près du support de porte (9), et sont liés d'une façon décalée par rapport à l'assemblage articulé (4, 4*) vers la direction du bord des deux battants de porte (5).

2. Placard de coin selon la revendication 1, **caractérisé en ce que** le joint homocinétique (T) se compose d'un premier cylindre (Z1), portant un premier chariot de guidage (F1), à l'intérieur duquel un premier chariot d'ajustement (I1) est supporté de manière qu'il coulisse horizontalement dans une première direction (X), ledit chariot d'ajustement portant le support de porte (9) dans une orientation angulaire, et se compose d'un deuxième cylindre (Z2), portant un deuxième chariot de guidage (F2), à l'intérieur duquel un deuxième chariot d'ajustement (12) est supporté de manière qu'il coulisse dans une deuxième direction (Y), ledit chariot d'ajustement étant relié au bras porteur respectif (3).

3. Placard de coin selon la revendication 2, **caractérisé en ce que** le joint homocinétique (T) englobe un troisième cylindre coaxial (Z3), qui est soutenu axialement et dans une fixation résistante à la torsion dans le deuxième cylindre (Z2), et qui porte le premier cylindre par des moyens de guidage radiaux (FS), dans une glissière de guidage axialement inclinée (FB) reliée auxdits moyens de guidage.

4. Placard de coin selon une des revendications 2 ou 3, **caractérisé en ce que** le premier et/ou troisième cylindre (Z1, Z3) est/sont supporté/s dans une position ajustable axialement par rapport au deuxième cylindre (Z2) par une vis de réglage (S3).

5. Placard de coin selon la revendication 2, **caractérisé en ce que** les chariots d'ajustement (I1, I2) sont fixés à leur position respective à l'aide d'une tête (K1, K2) d'une vis de réglage (S1, S2) dans une entaille de fente, la vis étant réglable, vissée dans le chariot de guidage (F1, F2) respectif.

6. Placard de coin selon une des revendications précédentes, **caractérisé en ce que** le moyen de guidage radial (8) est un chariot, qui est arrangé derrière la colonne (1), si regardé de la porte (5), et qui porte le rouleau de guidage (2).

7. Placard de coin selon une des revendications 1 à 6, **caractérisé en ce que** le moyen de guidage (8*) approximativement radial est un guidon, qui est lié à une plaque de montage (20*) fixée sur la colonne avec un espacement latéral par rapport à un axe de symétrie de support (SA), ledit guidon portant le rouleau de guidage (2) aussi bien que les moyens de jonction des guidons de jonction (7) approximativement sur l'axe de symétrie (SA).

8. Placard de coin selon une des revendications précédentes, **caractérisé en ce que** l'amortisseur (D) est propulsé par un mouvement de rotation et rempli de gel.

9. Placard de coin selon la revendication 8, **caractérisé en ce que** l'amortisseur (D) porte un pignon (R), qui peigne dans une denture linéaire, qui est coulissable avec le chariot (8) ou le guidon (8*) par rapport au pignon (R) peignant imbriquant.

10. Placard de coin selon la revendication 9, **caractérisé en ce que** le pignon (R) coulisse dans une orientation inclinée vers la denture (FZ) d'un chariot amortisseur (DS), de ce fait peignant pendant un mouvement de fermeture de porte, et étant dégagé pendant un mouvement d'ouverture de porte.

11. Placard de coin selon la revendication 10, **caractérisé en ce qu'**une surface de friction (FR) est installée dans une position opposée à la denture linéaire (FZ), qui touche le pignon (R) pendant le mouvement d'ouverture de porte, et qui porte une came (N) près d'une position porte-ouverte du pignon (R), ladite came poussant le pignon de nouveau à la position engrenant.

12. Placard de coin selon la revendication 1, **caractérisé en ce que** les cylindres (Z1 - Z3) du joint homocinétique se composent de matière plastique.
